# EUROPÄISCHE PATENTSCHRIFT

(11) **EP 2 528 850 B1**
(45) Veröffentlichungstag und Bekanntmachung des Hinweises auf die Patenterteilung: **26.07.2017**
(21) Anmeldenummer: 11700893.8
(22) Anmeldetag: 14.01.2011
(51) Int. Cl.: B67C 3/12, B67C 3/28

(54) **VERFAHREN SOWIE FÜLLSYSTEM ZUM DRUCKFÜLLEN VON BEHÄLTERN**
METHOD AND FILLING SYSTEM FOR PRESSURE-FILLING CONTAINERS
PROCÉDÉ ET SYSTÈME DE REMPLISSAGE SOUS PRESSION DE RÉCIPIENTS

(30) Priorität: 27.01.2010 DE 102010006028
(43) Veröffentlichungstag der Anmeldung: 05.12.2012
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2011/000156
(87) Internationale Veröffentlichungsnummer: WO 2011/091956

(56) Entgegenhaltungen:
- EP-A1- 1 447 329
- WO-A1-2005/056464
- WO-A1-2005/080202
- DE-A1- 10 008 426
- DE-U1- 29 502 868
- GB-A- 2 288 168

## Beschreibung

Die Erfindung bezieht sich auf ein Verfahren gemäß Oberbegriff Patentanspruch 1 sowie auf ein Füllsystem gemäß Oberbegriff Patentanspruch 6. Verfahren sowie Füllsysteme zum Druckfüllen, d.h. zum Füllen von Flaschen, Dosen oder anderen Behältern mit einem flüssigen Füllgut unter Gegendruck (Spann- oder Fülldruck) sind in verschiedenen Ausführungen bekannt. Diesen Verfahren ist gemeinsam, dass der jeweilige Füllprozess zumindest zwei Behandlungsphasen aufweist, in welchen der jeweilige Behälter in Dichtlage gegen das betreffende Füllelement angepresst anliegt, nämlich eine Vorbehandlungsphase, in der der Behälterinnenraum mit einem Inertgas, z.B. CO2-Gas auf den Spann- oder Fülldruck vorgespannt wird, und eine Füllphase, in der das eigentliche Füllen des Behälters mit dem flüssigen Füllgut unter Gegendruck erfolgt. Dem Füllen folgt eine Entlastungsphase, in der der Innenraum des Behälters auf Umgebungsdruck entlastet wird, wobei die Entlastung vorzugsweise in wenigstens zwei Stufen zunächst auf einem Vorentlastungsdruck und anschließend auf Umgebungsdruck erfolgt.

In der Regel weist der Füllprozess noch weitere Behandlungsphasen auf, beispielsweise wenigstens eine Behandlungs- oder Evakuierphase, in der der jeweilige Behälterinnenraum evakuiert wird, und/oder wenigstens eine Behandlungs- oder Spülphase, in der der jeweilige Behälterinnenraum mit dem Inertgas, z.B. CO2-Gas gespült wird, wobei auch mehrere abwechselnd aufeinander folgende Evakuierungs- und Spülphasen verwendet sein können. Weiterhin können einzelnen Behandlungsphasen mehrere Teilphasen aufweisen, z.B. auch die Füllphase Teilphasen zum langsamen Anfüllen, zum Schnellfüllen, zum langsamen Restfüllen und für die Beruhigung des Füllgutes usw.

Bei bekannten Verfahren und Füllsystemen erfolgt das Einleiten und Beenden wesentlicher Behandlungsphasen zeitgesteuert, d.h. mit für die einzelnen Behandlungsphasen vorgegebene Behandlungszeiten, deren Beginn z.B. maschinengesteuert ist und/oder deren Dauer (Beginn und/oder Ende) in der Steuerung (Rechner) des Füllsystems abgelegt und/oder eingegeben ist, beispielsweise auch produkt- und/oder behälterspezifisch.

Die Wahl oder Einstellung der Behandlungszeiten und/oder deren Dauer erfolgt für die einzelnen Behandlungsphasen in der Regel auf Basis von Erfahrungswerten, wobei auch die Schaltzeiten zu berücksichtigen sind, die für das Öffnen und Schließen der die Behandlungsmedien während der Behandlungsphasen steuernden Ventile benötigt werden. Nachteilig ist hierbei u.a., dass der tatsächliche Ablauf der Behandlungsphasen nicht überwacht wird und die Einstellung in starkem Maße von der Erfahrung des jeweiligen Bedienungspersonals abhängig ist und dass bereits kleinste Unachtsamkeiten und/oder Ungenauigkeiten zu einer Minderung der Qualität des abgefüllten Produktes und/oder zu einer Steigerung des Inertgas- oder CO2-Gas-Verbrauchs und damit zu erhöhten Betriebskosten führen können. Bekannt ist ein Verfahren sowie Füllsystem zum Druckfüllen von Behältern gemäß den Oberbegriffen der Ansprüche 1 und 6 (DE 100 08 426 A1). Angestrebt ist u.a. eine Überwachung und/oder Diagnose der einzelnen Füllelemente während des laufenden Füllprozesses, um ein Fehlverhalten der Füllelemente frühzeitig zu erkennen und um Gegenmaßnahmen einleiten zu können. Hierfür ist es erforderlich, an jedem Füllelement einen eigenständigen Drucksensor zur Messung des Druckverlaufs vorzusehen.

Bekannt ist weiterhin ein Füllsystem zum Druckfüllen von Behältern. Angestrebt ist eine Optimierung der Dauer der Entlastungsphase nach Beendigung des eigentlichen Füllprozesses. Hierfür ist u.a. vorgesehen, bei einer Vielzahl von Füllelementen an einem Füllelement einen Drucksensor vorzusehen, mit welchem der Druckverlauf des Behälterinnendrucks während der Entlastungsphase erfasst und hiermit die Zeitdauer der Entlastungsphase für sämtliche Füllelemente des Füllsystems festgelegt wird.

Der Erfindung liegt die Aufgabe zugrunde, die vorgenannten Nachteile zu vermeiden und bei einem Verfahren zum Druckfüllen von Behältern eine Möglichkeit einer objektiven Überprüfung und/oder Überwachung der Behandlungsphasen und deren Ablauf zu schaffen, insbesondere auch mit der Möglichkeit einer optimalen Anpassung der Behandlungszeiten an tatsächliche Erfordernisse. Zur Lösung dieser Aufgabe ist ein Verfahren entsprechend dem Patentanspruch 1 ausgebildet. Ein Füllsystem ist Gegenstand des Patentanspruchs 6. Im Rahmen der vorliegenden Erfindung ist unter dem Begriff Druckverlauf zu verstehen, dass die Höhe eines Druckes in kurzen Zeitabständen gemessen oder ermittelt wird, so dass schließlich auch die Ist-Werte dieses Druckes über der Zeit und auch die Änderungen des Ist-Wertes dieses Druckes über der Zeit bekannt sind.

Der Erfindung liegt u.a. die Erkenntnis zugrunde, dass der Druckverlauf des Innendrucks des jeweiligen in Dichtlage mit dem Füllelement befindlichen Behälters während des Füllprozesses alle erforderlichen Informationen über den Ablauf der einzelnen Behandlungsphasen enthält, d.h. dieser Druckverlauf Aufschluss darüber gibt, ob der Füllprozess oder dessen Behandlungsphasen in der gewünschten Weise ablaufen oder abgelaufen sind, insbesondere auch unter Berücksichtigung des Umstandes, dass speziell bei komplexeren Füllprozessen oder Füllverfahren, wie beispielsweise bei der sauerstoffarmen Füllung von Bier oder der Füllung von anderen CO2-haltigen Produkten der Druckverlauf im jeweiligen Behälter nicht nur eine vollständige Rückverfolgung und/oder Überwachung der einzelnen Behandlungsphasen ermöglicht, sondern insbesondere auch die Qualität und Haltbarkeit des abgefüllten Produktes wesentlich beeinflusst. So ist beispielsweise bei einem komplexeren Füllprozess mit vorausgehenden Evakuierungs- und CO2-Spülphasen der korrekte Ablauf dieser Phasen für die spätere CO2-Konzentration sowie auch für den Sauerstoffgehalt im abgefüllten Füllgut und damit für die Haltbarkeit des abgefüllten Füllgutes ausschlaggebend.

Die Erfindung hat den großen Vorteil, dass sich der Füllprozess, aber auch die Menge und/oder Zusammensetzung der in dem jeweiligen Behälter befindlichen Gase und damit insbesondere der CO2- und Sauerstoffgehalt relativ genau bestimmen und berechnen lässt, und zwar unter Berücksichtigung des Druckverlaufs des Behälterinnendrucks und durch Anwendung von beispielsweise der Zustandsgleichung für (reale) Gase P*V=m*R*T. So lässt sich beispielsweise auf einfache Art und Weise ermitteln, welche Zusammensetzung das innerhalb eines Behälters befindliche Gas nach den einzelnen Behandlungsphasen aufweist, beispielsweise nach der ersten, zweiten und dritten Vorevakuierung in Verbindung mit einer ersten und zweiten Spülung mit reinem CO2-Gas. Die Erfindung ermöglicht es auch, den jeweiligen Füllprozess insbesondere hinsichtlich des Inert- oder CO2-Gas-Verbrauchs optimal zu gestalten und dabei auf einfache Weise unterschiedliche Behältervolumina zu berücksichtigen, insbesondere um eine niedrige Sauerstoffaufnahme oder -konzentration im Füllgut bei möglichst geringem CO2-Verbrauch zu gewährleisten.

Um aber den Mess- und Steuerungsaufwand sowohl hardwaremäßig, als auch softwaremäßig möglichst gering zu halten, bilden die Füllpositionen des Füllsystems wenigstens eine Gruppe mit mehreren Füllpositionen, denen dann eine Füllposition mit einer Druckmesseinrichtung zugeordnet ist, und zwar beispielsweise zur gemeinsamen Überwachung, Einstellung und/oder Korrektur der Behandlungszeiten sämtlicher Füllpositionen dieser Gruppe. Aufgrund des gemessenen Druckverlaufs sind dann Aussagen über den Ablauf der Behandlungsphasen an allen Füllpositionen der Gruppe und/oder eine Korrektur und/oder Änderung der Behandlungszeit (auch hinsichtlich Beginn und/oder Dauer) einer oder mehrerer Behandlungsphasen möglich, letzteres durch Vergleich des gemessenen Druckverlaufs als Ist-Druckverlauf mit einem vorgegebenen oder abgelegten Soll-Druckverlauf. Diese Änderung oder Korrektur wird dann so durchgeführt, dass durch Veränderung des Beginns und/oder des Endes der jeweiligen Behandlungsphase sich der für diese Phase erforderliche Behälterinnendruck einstellen kann. Diese Einstellung und/oder Korrektur der Behandlungszeiten erfolgt beispielsweise manuell oder maschinell und/oder für sämtliche Füllpositionen der Gruppe.

Ist das Füllsystem eine Füllmaschine, beispielsweise eine Füllmaschine umlaufender Bauart, so sind beispielsweise lediglich eine Füllposition oder ein Füllelement oder aber lediglich zwei, sich bezogen auf eine Maschinenachse diametral gegenüberliegende Füllelemente mit einer den Behälterinnendruck erfassenden Druckmesseinrichtung ausgeführt. Die Behandlungszeiten sämtlicher Füllelemente werden dann entsprechend dem von diesen Messeinrichtungen erfassten Druckverlauf des Behälterinnendrucks geändert und/oder korrigiert.

Im Einzelnen erfolgt die Steuerung oder Regelung der Behandlungszeit beispielsweise so, dass in der Maschinensteuerung des Füllsystems ein für das jeweilige Füllgut bzw. abzufüllende Produkt und für den Typ der zu füllenden Behälter gültiger, also produkt- und behälterspezifischer Soll-Druckverlauf hinterlegt ist, und zwar ggs. zusammen mit Soll-Steuerzeiten für die die einzelnen Behandlungsphasen des Füllprozesses steuernden Ventile, wobei diese Soll-Steuerzeiten z.B. auf Werten aus der Vergangenheit basieren. Während des laufenden Füllprozesses wird mit der wenigstens einen Druckmesseinrichtung der Druckverlauf des Behälterinnendrucks an der betreffenden Füllposition zumindest zeitweise als Ist-Druckverlauf erfasst. Unter Berücksichtigung dieses Ist-Druckverlaufs und des Soll-Druckverlaufs oder entsprechender Daten ist dann eine Aussage über den Ablauf der Behandlungsphasen möglich sowie eine Einstellung und/oder Korrektur der Behandlungsdauer und/oder -zeiten, d.h. die aktuellen Zeitpunkte und Zeitintervalle für das Öffnen und/oder Schließen der die einzelnen Behandlungsphasen steuernden Ventile, und zwar auch für solche Füllpositionen, die die Druckmesseinrichtung nicht aufweisen.

Bevorzugt erfolgt eine kontinuierliche Erfassung des Ist-Druckverlaufs, wobei eventuell erforderliche Korrekturen oder Änderungen der Behandlungszeiten kontinuierlich ermittelt und für die Ansteuerung der Füllpositionen verwendet werden.

Bei einer bevorzugten Ausführungsform wird weiterhin der von der wenigstens einen Druckmesseinrichtung ermittelte Druckverlauf in einem Rechner, vorzugsweise in dem das Füllsystem steuernden Rechner gespeichert, sodass dieser Druckverlauf jederzeit an einem Display oder Bedienerbildschirm angezeigt werden kann.

Es ist weiterhin insbesondere auch möglich, die Überwachung des Ist-Druckverlaufs softwaremäßig mit Grenzwerten zu versehen, deren Über- und/oder Unterschreitung erst die Änderung oder Korrektur der Behandlungszeiten veranlasst und/oder Alarmfunktionen und/oder Fehlermeldungen auslöst.

Wird auch die Entlastungsphase in analoger Weise überwacht, so ist der Vorteil der Erfindung besonders augenfällig bei solchen Füllsystemen oder Füllmaschinen, bei denen zur Einsparung eines weiteren Gas- oder Ringkanals am Rotor die Restentlastung auf direktem Wege in einen als Vakuumkanal dienenden Ringkanal erfolgt. Bei diesen Füllsystemen ist eine sehr sorgfältige Einstellung der Behandlungs- bzw. Entlastungsdauer notwendig, da bereits ein kurzzeitiges Überschreiten der Behandlungsdauer zu einem Minderdruck oder sogar zu einem Unterdruck und damit zu einem unerwünschten Aufschäumen des abgefüllten Produktes im Behälter führt. Bei der Erfindung ist diese Problematik gelöst, und zwar dadurch, dass die Behandlungsdauer der Restentlastungsphase unter Berücksichtigung des von der Druckmesseinrichtung erfassten Druckverlaufs ohne Schwierigkeiten sehr exakt eingestellt werden kann.

In besonders vorteilhafter Weise sieht die Erfindung weiterhin vor, dass die gemessenen Druckverläufe bzw. die entsprechenden Daten über ein Datenübertragungsnetz, beispielsweise über ein internes oder externes Datenübertragungsnetz, z.B. über das allgemeine Internet oder deren Server an wenigstens einem Arbeitsplatz oder Rechner innerhalb des die Füllmaschine bzw. das Füllsystem betreibenden Betriebes und/oder aber an einem hiervon geografisch entfernten Ort übertragen werden, und zwar bevorzugt für eine Fernwartung und/oder -diagnose, insbesondere auch durch Spezialisten, z.B. durch Spezialisten des Herstellers der Füllmaschine oder des Füllsystems.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
Fig. 1 in vereinfachter Prinzipdarstellung eine Füllposition einer Füllmaschine zum Druckfüllen von Behältern in Form von Flaschen, zusammen mit einem Prozessrechner zum Steuern der Behandlungszeiten;
Fig. 2 in einem Diagramm den Druckverlauf innerhalb einer Flasche während des mehrere Behandlungsphasen aufweisenden Füllprozesses.

In den Figuren ist 1 ein Füllsystem bzw. eine Füllmaschine zum Druckfüllen von Behältern in Form von Flaschen 2 mit einem flüssigen, beispielsweise CO2 enthaltenden Füllgut, z.B. Getränk, beispielsweise Bier. Dargestellt ist von der Füllmaschine lediglich ein Schnitt durch einen Ringkessel 3, der Teil eines um eine vertikale Maschinenachse umlaufend antreibbaren Rotors 4 ist. Der Innenraum des Ringkessels 3 ist während des Füllbetriebes mit dem flüssigen Füllgut teilgefüllt, und zwar unter Ausbildung eines unteren, von dem Füllgut eingenommenen Flüssigkeitsraums 3.1 und eines darüber liegenden Gasraums 3.2, der von einem Inert-Gas unter Druck, beispielsweise von einem CO2-Gas unter Druck eingenommen ist. Durch nicht dargestellte Regel- und/oder Steuerelemente ist der Spiegel des flüssigen Füllgutes im Ringkessel 3 auf ein vorgegebenes Niveau eingestellt bzw. eingeregelt. Weiterhin ist der Inert-Gas-Druck im Gasraum 3.2 auf einem vorgegebenen Füll- oder Spanndruck P1 eingestellt bzw. eingeregelt.

Im Rotor 4 bzw. in dem den Ringkessel 3 bildenden Teil des Rotors 4 sind weiterhin zwei Ringkanäle ausgebildet, und zwar ein Ringkanal 5.1, der als Inertgas-Sammelkanal dient und das Inertgas mit einem Druck P2, z.B. mit einem geringen Überdruck führt, sowie ein Ringkanal 5.2, der während des Füllbetriebes als Vakuum-Kanal einen Unterdruck P3 aufweist.

Am Umfang des Rotors bzw. des Ringkessels 3 sind in gleichmäßigen Winkelabständen um die vertikale Maschinenachse verteilt Füllelemente 6 vorgesehen, die jeweils zusammen mit einem zugehörigen Behälterträger 7 Füllpositionen 8 bilden. Die zu füllenden Flaschen 2 sind an den einzelnen Füllpositionen 8 bzw. an den dortigen Behälterträgern 7 jeweils hängend gehalten, und zwar an einem Behälter- oder Mündungsflansch und mit dem Behälterträger 7. Mit diesem sind die Flaschen 2 in Dichtlage an das jeweilige Füllelement 6 im Bereich einer Abgabeöffnung 9 für das flüssige Füllgut sowie einer Gas-Öffnung 10 für das Evakuieren, Vor- und Druckspannen angepresst, wie dies nachstehend noch näher erläutert wird.

Zur gesteuerten Abgabe des flüssigen Füllgutes in die jeweilige Flasche 2 ist in jedem Füllelement 6 ein mit dem Flüssigkeitsraum 3.1 in Verbindung stehender Flüssigkeitskanal mit gesteuertem Flüssigkeitsventil vorgesehen. Weiterhin sind in jedem Füllelement 6 Gaswege zum gesteuerten Behandeln des Innenraums der jeweiligen Flasche 2 mit Vakuum, mit Spül- und Vorspanngas, zur Steuerung von Langsam- und Schnellfüllphasen, zur Entlastung der jeweils gefüllten Flasche usw. vorgesehen. Die zur Steuerung dieser Gaswege notwendigen Ventile sind in einem Ventilblock 11 untergebracht. Diese Ventile sind beispielsweise Pneumatik-Ventile, die über eine elektro-pneumatische Steuerventilanordnung 12 von einem Rechner 13 angesteuert werden.

Nur eine Füllposition 8 bzw. das dortige Füllelement 6 ist mit einer Druckmesseinrichtung in Form eines Drucksensors 14 ausgestattet, der über die Gasöffnung 10 während des jeweiligen Füllprozesses den Innendruck der an diesem Füllelement 6 befindlichen Flasche 2 erfasst und ein entsprechendes Messsignal über die Messleitung 15 an den Rechner 13 liefert, und zwar zur Bildung und Speicherung des zeitlichen Druckverlaufs 16 des Flascheninnendrucks der am Füllelement befindlichen Flasche 2 oder eines entsprechenden Datensatzes.

Das Füllen der Flaschen 2 erfolgt grundsätzlich so, dass jede Flasche 2 an einem Behältereinlauf der Füllmaschine 1 an einen Behälterträger 7 übergeben und mit diesem Behälterträger dann in Dichtlage gegen das zugehörige Füllelement 6 bzw. mit ihrer Flaschenmündung gegen eine im Bereich der Abgabeöffnung 9 und der Gasöffnung 10 angeordnete Dichtung des Füllelementes 6 angepresst wird, sodass sowohl die Abgabeöffnung 9 als auch die Gasöffnung 10 mit dem Innenraum der Flaschen 2 in Verbindung stehen. Die gefüllten Flaschen 2 werden, nachdem sie mit dem Behälterträger 7 vom Füllelement 1 abgesenkt wurden, an einem Behälterauslauf der Füllmaschine 1 entnommen, beispielsweise einer Verschließmaschine zugeführt.

Auf dem Winkelbereich der Drehbewegung des Rotors 4 zwischen dem Behältereinlauf und dem Behälterauslauf erfolgt das Füllen der Flaschen 2 in mehreren Behandlungsphasen und zwar beispielsweise zeitlich nacheinander
- ein dreifaches Evakuieren durch Verbinden des Flascheninnenraums mit dem Ringkanal 5.2, jeweils mit einem Inertgas-Spülen des Flascheninnenraums zwischen dem ersten und zweiten bzw. dem zweiten und dritten Evakuieren z.B. durch Verbinden des Flascheninnenraumes mit dem Ringkanal 5.1,
- ein Teilvorspannen der Flasche 2 z.B. durch Verbinden des Flascheninnenraums mit dem Ringkanal 5.1 und/oder mit dem Gasraum 3.2,
- ein Vorspannen der Flasche 2 durch Verbinden des Flascheninnenraumes mit dem Gasraum 3.2 auf den endgültigen Spann- oder Fülldruck P1,
- ein Schnellfüllen der Flasche 2 mit dem flüssigen Füllgut aus dem Flüssigkeitsraum 3.1 bei geöffnetem Flüssigkeitsventil bei Spann- und Fülldruck P1,
- ein Langsamfüllen der Flasche 2 bei Spann- und Fülldruck P1 vor dem Schließen des Flüssigkeitsventils und kurz vor Erreichen der erforderlichen Füllhöhe und/oder Füllmenge,
- ein Beruhigen des Füllgutes in der Flasche 2 bei Vorspann- und Fülldruck P1 und bei geschlossenem Flüssigkeitsventil,
- ein Vorentlasten der Flasche 2 auf einem deutlich unterhalb des Spann- und Fülldrucks P1 liegenden Vorentlastungsdruck, beispielsweise auf dem Druck P2,
- ein anschließendes Restentlasten auf Atmosphären- oder Umgebungsdruck, beispielsweise durch Verbinden des von dem Füllgut nicht eingenommenen Teils des Flascheninnenraumes über die Gasöffnung 10 mit dem Ringkanal 5.2.

In der Figur 2 ist schematisch der auch vom Drucksensor 14 am Füllelement 6 erfasste Druckverlauf 16 dargestellt, wobei die Abschnitte 16.1 - 16.9 zuzuordnen sind:
16.1 Beginn des Füllprozesses
16.2 Vorevakuierung der Flasche 2
16.3 Inertgasspülung der Flasche 2
16.4 Teilvorspannen der Flasche 2 z.B. auf den Druck P2
16.5 Vorspannen der Flasche 2 auf den Spann- oder Fülldruck P1
16.6 Schnellfüllen, Langsamfüllen und Beruhigen
16.7 Vorentlastung beispielsweise auf den Druck P2
16.8 Restentlasten auf Atmosphärendruck
16.9 Ende des Füllprozesses.

Wie vorstehend erwähnt, bestimmen der Druckverlauf während des Füllprozesses, insbesondere auch der Druckverlauf in den einzelnen Behandlungsphasen den Ablauf dieser Phasen und dabei u.a. auch ganz wesentlich die Qualität sowie die Haltbarkeit, insbesondere auch den CO2- und Sauerstoff-Gehalt des abgefüllten Produktes. Durch Erfassung des Druckverlaufs 16 ist somit eine Überprüfung und Überwachung, aber auch eine Steuerung des Füllprozesses bzw. der Behandlungsphasen möglich.

Bei der Vielzahl der Füllelemente 6 der Füllmaschine 1 ist eine unmittelbare druckabhängige Steuerung der Füllelement 6 nicht, zumindest mit einem vertretbaren Steuerungsaufwand nicht möglich. Vielmehr ist es erforderlich, die einzelnen Behandlungsphasen des Füllprozesses zeitgesteuert auszuführen, und zwar synchron mit der Drehbewegung des Rotors 4 und mit im Rechner 13 abgelegten Behandlungszeiten, mit denen eine zeitliche Ansteuerung u.a. der Ventile der elektropneumatischen Steuerventileinrichtungen 12 und der Ventilblöcke 11 erfolgt. Die Behandlungs- oder Steuerzeiten, die u.a. auch das jeweilige Zeitintervall zwischen dem Absetzen eines Steuersignals und dem tatsächlichen vollständigen Schalten (z.B. Öffnen oder Schließen) eines Ventils einschließen, sind dabei beispielsweise so gewählt sind, dass insbesondere auch unter Berücksichtigung des Volumens der Flaschen 2 und des Drucks des für die jeweilige Behandlungsphase verwendeten Mediums das jeweils angestrebte Ergebnis der betreffenden Behandlungsphase möglichst erreicht werden kann.

Um diese Zeitsteuerung der Behandlungsphasen des Füllprozesses zu überwachen und möglichst optimal an den idealen Druckverlauf des Füllprozesses anzupassen, wird an den mit dem Drucksensor 14 ausgestatteten Füllpositionen 8 der tatsächliche Ist-Druckverlauf 16 gemessen und zumindest vorübergehend im Rechner 13 abgespeichert. Dieser Ist-Druckverlauf 16 oder Ist-Daten dieses Verlaufs können dann beispielsweise mit einem für das betreffende Füllgut und für die Art der Flaschen 2 idealen und im Rechner 13 abgelegten Soll-Druckverlauf oder mit entsprechenden Soll-Daten verglichen werden. Bei deutlichen, d.h. vorgegebene Grenzwerte übersteigenden Abweichungen zwischen dem gemessenen Ist-Druckverlauf und dem Soll-Druckverlauf in einer oder mehreren Behandlungsphasen werden dann die Behandlungszeiten (Beginn und/oder Ende) dieser Behandlungsphasen für sämtliche Füllelemente 6 der Füllmaschine 1 gemeinsam derart geändert, dass der Ist-Druckverlauf dem Soll-Druckverlauf mit ausreichender Genauigkeit entspricht. Mit den neuen bzw. korrigierten Behandlungszeiten erfolgt dann die anschließende Steuerung sämtlicher Füllelemente 6 während des jeweiligen Füllprozesses. Die Korrektur erfolgt z.B. manuell in Abhängigkeit von der grafischen Darstellung auf einem Bildmonitor 17 des Rechners 13 und/oder aber automatisch bzw. rechnergesteuert. Weiterhin werden die korrigierten Behandlungszeiten beispielsweise im Rechner 13 als für die betreffende Art der Flaschen 2 und des Füllgutes typische Behandlungszeiten abgelegt, sodass bei einem späteren erneuten Füllen derselben Flaschen 2 bzw. desselben Flaschentyps mit dem selben Füllgut auf diese Behandlungszeiten oder Daten für die Steuerung des Füllprozesses zurückgegriffen werden kann. Insbesondere besteht die Möglichkeit, bei einer ersten Verwendung der Füllmaschine 1 zum Füllen von Flaschen 2 einer bestimmten Art mit einem Füllgut einer bestimmten Art die Behandlungszeiten aufgrund von Erfahrungswerten an einem Bedienermonitor 17 mit Eingabetastatur in den Rechner 13 einzugeben. In einem Probelauf der Füllmaschine 1 werden dann die eingegebenen Behandlungszeiten in der vorbeschriebenen Weise durch Vergleich des gemessenen Ist-Druckverlaufs mit dem Soll-Druckverlauf entsprechend korrigiert und als für die betreffende Art der Behälter und des Füllgutes typische, wieder verwendbare Daten im Rechner 13 abgelegt. Eine Vielzahl anderer Arten der Steuerung der Füllmaschine 1 sind mit der Ausbildung möglich.

### Bezugszeichenliste

- 1: Füllmaschine
- 2: Flasche
- 3: Ringkessel
- 3.1: Flüssigkeitsraum
- 3.2: Gasraum
- 4: Rotor
- 5.1, 5.2: Ringkanal im Rotor 4
- 6: Füllelement
- 7: Behälterträger
- 8: Füllposition
- 9: Füllgutabgabeöffnung
- 10: Gasöffnung
- 11: Ventilblock
- 12: elektro-pneumatische Steuerventileinrichtung
- 13: Rechner
- 14: Drucksensor
- 15: Messleitung
- 16: Druckkurve
- 16.1 - 16.9: verschiedene Behandlungsphasen zugeordnete Abschnitt der Druckkurve 16
- 17: Bedienermonitor
- P1: Spann- oder Fülldruck
- P2: reduzierter Vorentlastungsdruck
- P3: Unterdruck

## Patentansprüche

1. Verfahren zum Druckfüllen von Flaschen, Dosen oder dergleichen Behältern (2) mit einem flüssigen Füllgut unter Verwendung eines Füllsystems mit wenigstens einer Füllelementgruppe mit einer Vielzahl von Füllelementen (6),
wobei der jeweilige während des Füllprozesses in Dichtlage an einem Füllelemente (6) angeordnete Behälter (2) für das Füllen gegen einen Spann- oder Fülldruck (P1) in wenigstens einer Behandlungsphase mit einem Inertgas, beispielsweise mit CO2-Gas, auf den Spann- oder Fülldruck (P1) vorgespannt und in einer weiteren Behandlungsphase gegen den Spann- oder Fülldruck (P1) gefüllt sowie nach dem Füllen in wenigstens einer Entlastungsphase auf Umgebungsdruck entlastet wird, wobei die Behandlungsdauer und/oder -zeit der Behandlungsphasen durch eine Zeitsteuerung bestimmt ist, und
wobei während sämtlicher Behandlungsphase der Druckverlauf (16) des Behälterinnendrucks erfasst wird,
**dadurch gekennzeichnet,**
**dass** mit einer Druckmesseinrichtung (14) der Druckverlauf (16) des Behälterinnendrucks nur an einem Füllelement (6) der wenigstens einen Füllelementgruppe erfasst und mit diesem Druckverlauf (16) die Behandlungsdauer und/oder-Zeiten sämtlicher Behandlungsphasen aller Füllelemente (6) der Füllelementgruppe überwacht und/oder korrigiert werden
und **dass** der von der einen Druckmesseinrichtung (14) erfasste Druckverlauf (16) des Behälterinnendrucks als Ist-Druckverlauf mit einem Soll-Druckverlauf für die Anzeige und/oder Überwachung des Ablaufs der Behandlungsphase und/oder für die Änderung oder Korrektur der Behandlungsdauer und/oder -zeit verglichen wird.

2. Verfahren nach Anspruch 1 , **dadurch gekennzeichnet, dass** der zum Beaufschlagen der Behälter (2) mit dem Spann- oder Fülldruck (P1) dienenden Behandlungsphase wenigstens eine weitere Behandlungsphase vorausgeht, in der die Behälter (2) evakuiert und/oder mit einem Inertgas, z.B. CO2-Gas gespült werden, vorzugsweise bei einem Druck (P2) kleiner als der Spann- oder Fülldruck (P1), und dass der Druckverlauf des Behälterinnendrucks auch während dieser Behandlungsphasen erfasst wird.

3. Verfahren nach Anspruch 1 oder 2, **dadurch gekennzeichnet, dass** mit der wenigstens einen Druckmesseinrichtung (14) auch der Druckverlauf des Behälterinnendrucks während der Füllphase erfasst wird.

4. Verfahren nach einem der vorhergehenden Ansprüche, **dadurch gekennzeichnet, dass** bei Ausbildung des Füllsystems als Füllmaschine umlaufender Bauart mit einer Vielzahl von jeweils einem Füllelement (6) gebildeten Füllpositionen (8) an einem um eine vertikale Maschinenachse umlaufend antreibbaren Rotor (4) der Druckverlauf des Behälterinnendrucks an einer oder an zwei sich diametral bezogen auf die Maschinenachse gegenüberlegenden Füllpositionen (8) erfasst wird.

5. Verfahren nach einem der vorhergehenden Ansprüche, **dadurch gekennzeichnet, dass** die jeweils geänderten bzw. korrigierten Behandlungsdauer und/oder -zeiten für eine erneute Verwendung behälter- und/oder produktspezifisch gespeichert werden, vorzugsweise in einem Rechner des Füllsystems.

6. Füllsystem zum Druckfüllen von Flaschen, Dosen oder dergleichen Behältern (2) mit einem flüssigen Füllgut in jeweils einem Füllprozess, mit wenigstens einer Füllelementgruppe mit einer Vielzahl von Füllelementen (6) zum Füllen der Behälter (2) gegen einen Spann- oder Fülldruck (P1), wobei die Behälter (2) in wenigstens einer Behandlungsphase mit einem Inertgas, beispielsweise mit CO2-Gas, auf den Spann- oder Fülldruck (P1) vorgespannt und in einer weiteren Behandlungsphase gegen den Spann- oder Fülldruck (P1) gefüllt sowie nach dem Füllen in wenigstens einer Entlastungsphase auf Umgebungsdruck entlastet werden,
mit einer Steuereinrichtung (13) für eine Zeitsteuerung der Behandlungsdauer und/oder -zeit der Behandlungsphasen, sowie
mit Mitteln zur Erfassung des Druckverlaufs (16) des Behälterinnendrucks während der Behandlungsphasen des Füllprozesses,
**dadurch gekennzeichnet,**
**dass** für sämtliche Füllelemente (6) der Füllelementgruppe nur eine einzige die Mitteln zur Erfassung des Druckverlaufs bildende Druckmesseinrichtung (14) vorgesehen ist, und dass die Steuereinrichtung (13) für eine Überwachung und/oder Korrektur der Behandlungsdauer und/oder-zeiten sämtlicher Behandlungsphasen aller Füllelemente (6) der Füllelementgruppe in Abhängigkeit von dem mit der Druckmesseinrichtung (14) erfassten Druckverlauf ausgebildet ist und dass eine Steuereinrichtung oder einen Rechner (13) vorgesehen ist, der für einen Vergleich des von der Druckmesseinrichtung (14) erfassten Ist-Druckverlaufs (16) des Behälterinnendrucks mit einem Soll-Druckverlauf für die Anzeige und/oder Überwachung des Ablaufs der Behandlungsphase und/oder für die Änderung oder Korrektur der Behandlungsdauer und/oder -zeit ausgebildet ist.

7. Füllsystem nach Anspruch 6, **dadurch gekennzeichnet, dass** die Druckmesseinrichtung (14) für die Erfassung des Druckverlauf (16) des Behälterinnendrucks sämtlicher Behandlungsphasen ausgebildet ist, und dass die Steuereinrichtung (13) für eine Korrektur der Behandlungsdauer und/oder-zeiten sämtlicher Behandlungsphasen in Abhängigkeit von diesem Druckverlauf (16) ausgebildet ist.

8. Füllsystem nach einem der Ansprüche 6 oder 7, **dadurch gekennzeichnet, dass** bei Ausbildung des Füllsystems als Füllmaschine umlaufender Bauart mit einer Vielzahl von jeweils einem Füllelement (6) gebildeten Füllpositionen (8) an einem um eine vertikale Maschinenachse umlaufend antreibbaren Rotor (4) an einer einzigen oder an zwei sich diametral bezogen auf die Maschinenachse gegenüberliegenden Füllpositionen (8) eine Druckmesseinrichtung (14) vorgesehen ist.

9. Füllsystem nach einem der Ansprüche 6 - 8, **dadurch gekennzeichnet, dass** die Steuereinrichtung (13) für eine Speicherung der jeweils geänderten bzw. korrigierten Behandlungsdauer und/oder-Zeiten ausgebildet ist

## Claims

1. Method for the pressure filling of bottles, cans, or like containers (2) with a liquid filling product with the use of a filling system, with at least one filling element group with a plurality of filling elements (6), wherein the respective container (2), arranged during the filling process in a sealing position at a filling element (6), is pre-tensioned, for filling against a tensioning pressure or filling pressure (P1) in at least one treatment phase, with an inert gas, for example with CO2 gas, to the tensioning pressure or filling pressure (P1), and, in a further treatment phase, is filled against the tensioning pressure or filling pressure (P1), and, after the filling, are pressure-relieved in at least one pressure-relief phase down to ambient pressure, wherein the treatment duration or treatment time of the treatment phase is determined by a time control, and wherein, during the entire treatment phase, the pressure characteristic (16) of the container interior pressure is detected,
**characterised in that**
by means of a pressure measuring device (14), the pressure characteristic (16) of the container interior pressure is detected only at one filling element (6) of the at least one filling element group, and, by using this pressure characteristic (16), the treatment duration and/or treatment times of all the treatment phases of all the filling elements (6) of the filling element group are monitored and/or corrected,
and that the pressure characteristic (16) of the container interior pressure, detected by the one pressure measuring device (14), as the actual pressure characteristic, is compared with a reference pressure characteristic for the display and/or monitoring of the course of the treatment phase and/or for the changing or correction of the treatment duration and/or duration time.

2. Method according to claim 1, **characterised in that** the treatment phase which serves to impose on the containers (2) the tensioning pressure or filling pressure (P1) is preceded by at least one further treatment phase, in which the containers (2) are evacuated and/or flushed with an inert gas, such as CO₂ gas, preferably at a pressure (P2) which is less than the tensioning pressure or filling pressure (P1), and that the pressure characteristic of the container interior pressure is also detected during these treatment phases.

3. Method according to claim 1 or 2, **characterised in that**, with the at least one pressure measuring device (14), the pressure characteristic of the container interior pressure is also detected during the filling phase.

4. Method according to any one of the preceding claims, **characterised in that**, with the configuration of the filling system as a filling machine of circulatory design, with a plurality of filling positions (8) formed in each case from a filling element (6), at a rotor (4) rotatably driven about a vertical machine axis, the pressure characteristic of the container interior pressure is detected at one or two filling positions (8) diametrically opposite in relation to the machine axis.

5. Method according to any one of the preceding claims, **characterised in that** the changed or corrected treatment duration and/or treatment times are in each case stored for a renewed use which is container-specific and/or product-specific, preferably in a computer of the filling system.

6. Filling system for the pressure filling of bottles, cans, or the like containers (2) with a liquid filling product, in each case in a filling process, with at least one filling element group with a plurality of filling elements (6) for the filling of the containers (2) against a tensioning pressure or filling pressure (P1), wherein the containers (2) are pre-tensioned in at least one treatment phase with an inert gas, for example with CO₂ gas, up to the tensioning pressure or filling pressure (P1), and, in a further treatment phase, are filled against the tensioning pressure or filling pressure (P1), and, after the filling, are pressure-relieved in at least one pressure-relief phase down to ambient pressure,
with a control device (13) for a time control of the treatment duration and/or treatment time of the treatment phases, and
with means for detecting the pressure characteristic (16) of the container interior pressure during the treatment phases of the filling process,
**characterised in that**
for all the filling elements (6) of the filling element group, only one single pressure measuring device (14) is provided which forms the means for detecting the pressure characteristic, and that the control device (13) is configured for monitoring and/or correction of the treatment duration and/or treatment times of all the treatment phases of all the filling elements (6) of the filling element group as a function of the pressure characteristic detected by the pressure measuring device (14), and that a control device or a computer (13) is provided which is configured for making a comparison of the actual pressure characteristic (16) of the container interior pressure, detected by the pressure measuring device (14), with a reference pressure characteristic, for the display and/or monitoring of the treatment phase and/or for the changing or correction of the treatment duration and/or duration time.

7. Filling system according to claim 6, **characterised in that** the pressure measuring device (14) is configured for the detection of the pressure characteristic (16) of the container interior pressure of all the treatment phases, and that the control device (13) is configured for a correction of the treatment duration and/or treatment times of all the treatment phases as a function of this pressure characteristic (16).

8. Filling system according to claim 6 or 7, **characterised in that**, with the configuration of the filling system as a filling machine of circulating type, with a plurality of filling positions (8), forming in each case a filling element (6) at a rotor (4) rotatably driven about a vertical machine axis, a pressure measuring device (14) is provided at one single or two filling positions (8) diametrically opposite in relation to the machine axis.

9. Filling system according to any one of claims 6-8, **characterised in that** the control device (13) is configured for the storing of the changed or corrected treatment duration and/or treatment times in each case.

## Revendications

1. Procédé de remplissage sous pression de bouteilles, boîtes ou récipients similaires (2) avec un produit de remplissage liquide en utilisant un système de remplissage avec au moins un groupe d'éléments de remplissage avec une pluralité d'éléments de remplissage (6),
dans lequel le récipient (2) respectif agencé pendant le processus de remplissage en position étanche contre un élément de remplissage (6) est précontraint pour le remplissage contre une pression de serrage ou de remplissage (P1) à la pression de serrage ou de remplissage (P1) dans au moins une phase de traitement avec un gaz inerte, par exemple avec du CO2, et rempli dans une autre phase de traitement contre la pression de serrage ou de remplissage (P1) ainsi que déchargé à la pression ambiante après le remplissage dans au moins une phase de décharge,
dans lequel la durée et/ou le temps de traitement des phases de traitement est déterminé par une commande de temps, et
dans lequel pendant toute la phase de traitement, l'évolution de la pression (16) de la pression intérieure de récipient est détectée,
**caractérisé**
**en ce que** l'évolution de la pression (16) de la pression intérieure de récipient est détectée seulement au niveau d'un élément de remplissage (6) de l'au moins un groupe d'éléments de remplissage avec un dispositif de mesure de la pression (14) et les durées et/ou temps de traitement de toutes les phases de traitement de tous les éléments de remplissage (6) du groupe d'éléments de remplissage sont surveillés et/ou corrigés avec cette évolution de la pression (16),
et **en ce que** l'évolution de la pression (16) de la pression intérieure de récipient détectée par l'un dispositif de mesure de la pression (14) est comparée en tant qu'évolution de pression réelle à une évolution de pression de consigne pour l'affichage et/ou la surveillance du déroulement de la phase de traitement et/ou pour la modification ou correction de la durée et/ou du temps de traitement.

2. Procédé selon la revendication 1, **caractérisé en ce que** la phase de traitement servant à la sollicitation des récipients (2) par la pression de serrage ou de remplissage (P1) est précédée par au moins une autre phase de traitement, dans laquelle les récipients (2) sont évacués et/ou rincés avec un gaz inerte, par exemple CO2, de préférence à une pression (P2) inférieure à la pression de serrage ou de remplissage (P1), et **en ce que** l'évolution de la pression de la pression intérieure de récipient est également détectée pendant ces phases de traitement.

3. Procédé selon la revendication 1 ou 2, **caractérisé en ce que** l'évolution de la pression de la pression intérieure de récipient est également détectée pendant la phase de remplissage avec l'au moins un dispositif de mesure de la pression (14).

4. Procédé selon l'une quelconque des revendications précédentes, **caractérisé en ce qu'**en cas de réalisation du système de remplissage en tant que machine de remplissage de type rotatif avec une pluralité de positions de remplissage (8) formées respectivement d'un élément de remplissage (6) au niveau d'un rotor (4) pouvant être entraîné en rotation autour d'un axe de machine vertical, l'évolution de la pression de la pression intérieure de récipient est détectée au niveau d'une ou de deux positions de remplissage (8) diamétralement opposées par rapport à l'axe de machine.

5. Procédé selon l'une quelconque des revendications précédentes, **caractérisé en ce que** les durées et/ou temps de traitement respectivement modifiés ou corrigés sont enregistrés pour une réutilisation propre au récipient et/ou au produit, de préférence sur un ordinateur du système de remplissage.

6. Système de remplissage pour le remplissage sous pression de bouteilles, boîtes ou récipients similaires (2) avec un produit de remplissage liquide dans respectivement un processus de remplissage, avec au moins un groupe d'éléments de remplissage avec une pluralité d'éléments de remplissage (6) pour le remplissage des récipients (2) contre une pression de serrage ou de remplissage (P1), dans lequel les récipients (2) sont précontraints à la pression de serrage ou de remplissage (P1) dans au moins une phase de traitement avec un gaz inerte, par exemple avec du CO2 et remplis dans une autre phase de traitement contre la pression de serrage ou de remplissage (P1) ainsi que déchargés à la pression ambiante après le remplissage dans au moins une phase de décharge,
avec un dispositif de commande (13) pour une commande de temps de la durée et/ou du temps de traitement des phases de traitement, ainsi que
avec des moyens de détection de l'évolution de la pression (16) de la pression intérieure de récipient pendant les phases de traitement du processus de remplissage,
**caractérisé**
**en ce que** seulement un seul dispositif de mesure de la pression (14) formant les moyens de détection de l'évolution de la pression est prévu pour tous les éléments de remplissage (6) du groupe d'éléments de remplissage, et en ce que le dispositif de commande (13) est réalisé pour une surveillance et/ou correction des durées et/ou temps de traitement de toutes les phases de traitement de tous les éléments de remplissage (6) du groupe d'éléments de remplissage en fonction de l'évolution de la pression détectée avec le dispositif de mesure de la pression (14)
et **en ce qu'**un dispositif de commande ou un ordinateur (13) est prévu, qui est réalisé pour une comparaison de l'évolution de pression réelle (16) de la pression intérieure de récipient détectée par le dispositif de mesure de la pression (14) avec une évolution de pression de consigne pour l'affichage et/ou la surveillance du déroulement de la phase de traitement et/ou pour la modification ou correction de la durée et/ou temps de traitement.

7. Système de remplissage selon la revendication 6, **caractérisé en ce que** le dispositif de mesure de la pression (14) est réalisé pour la détection de l'évolution de la pression (16) de la pression intérieure de récipient de toutes les phases de traitement, et **en ce que** le dispositif de commande (13) est réalisé pour une correction des durées et/ou temps de traitement de toutes les phases de traitement en fonction de cette évolution de la pression (16).

8. Système de remplissage selon l'une quelconque des revendications 6 ou 7, **caractérisé en ce qu'**un dispositif de mesure de la pression (14) est prévu en cas de réalisation du système de remplissage en tant que machine de remplissage de type rotatif avec une pluralité de positions de remplissage (8) formées respectivement d'un élément de remplissage (6) au niveau d'un rotor (4) pouvant être entraîné en rotation autour d'un axe de machine vertical au niveau d'une seule ou de deux positions de remplissage (8) diamétralement opposées par rapport à l'axe de machine.

9. Système de remplissage selon l'une quelconque des revendications 6-8, **caractérisé en ce que** le dispositif de commande (13) est réalisé pour un enregistrement des durées et/ou temps de traitement respectivement modifiés ou corrigés.
